# EUROPÄISCHE PATENTSCHRIFT

(11) **EP 2 809 564 B1**
(45) Veröffentlichungstag und Bekanntmachung des Hinweises auf die Patenterteilung: **08.08.2018**
(21) Anmeldenummer: 12709055.3
(22) Anmeldetag: 08.03.2012
(51) Int. Cl.: B61L 1/18

(54) **DETEKTION DES BELEGT- ODER FREIZUSTANDES EINES GLEISABSCHNITTS MIT ZUSTANDSBEWERTUNG DER ELEKTRISCHEN TRENNUNG ZUM BENACHBARTEN GLEISABSCHNITT**
DETECTION OF THE OCCUPIED OR FREE STATE OF A TRACK SECTION WITH EVALUATION OF THE INSULATION TOWARDS THE ADJACENT TRACK SECTION
DÉTECTION DE L'ÉTAT OCCUPÉ OU LIBRE D'UNE SECTION DE VOIE AVEC ÉVALUATION DE L'ISOLEMENT VERS LA SECTION DE VOIE ADJACENTE

(43) Veröffentlichungstag der Anmeldung: 10.12.2014
(73) Patentinhaber: Siemens Aktiengesellschaft, 80333 München (DE)
(72) Erfinder: BOHLMANN, Peer, 14621 Schönwalde (DE); LUDE, Gerald, 10627 Berlin (DE); RASCHKE, Bernd, 12621 Berlin (DE)
(86) Internationale Anmeldenummer: PCT/EP2012/054007
(87) Internationale Veröffentlichungsnummer: WO 2013/131571

(56) Entgegenhaltungen:
- EP-A2- 0 958 986
- EP-A2- 2 216 229
- WO-A2-2010/023543
- DE-A1- 3 732 159
- US-A- 5 045 787

## Beschreibung

Die vorliegende Erfindung betrifft eine Auswerte-Einrichtung für eine Vorrichtung zur Detektion des Belegt- oder Freizustandes eines Gleisabschnitts anhand eines über die Fahrschienen des Gleisabschnitts empfangenen Empfangs-Signals.

Vorrichtungen zur Detektion des Belegt- oder Freizustandes eines Gleisabschnitts anhand eines über die Fahrschienen des Gleisabschnitts empfangenen Empfangs-Signals sind im Zusammenhang mit Gleisstromkreisen allgemein bekannt. So beschreibt beispielsweise das Fachbuch "Bahnsicherungstechnik - Steuern, Sichern und Überwachen von Fahrwegen und Fahrgeschwindigkeiten im Schienenverkehr", W. Fenner, P. Naumann, J. Trinckauf, Publicis Corporate Publishing, Erlangen, 2003 in den Kapiteln 2.2.2.1 sowie 2.4.2 im Detail unterschiedliche Ausführungsformen entsprechender Vorrichtungen. Unabhängig von der Art des jeweiligen Gleisstromkreises weisen die bekannten Vorrichtungen eine Auswerte-Einrichtung auf, die auch als Bestandteil einer Empfangs-Einrichtung ausgeführt sein kann und anhand einer durch eine Befahrung verursachten Änderung des Isolationswertes der Fahrschienen zueinander den Belegt- oder Freizustand des betreffenden Gleisabschnitts erkennt. In Abhängigkeit von der Art des jeweiligen Gleisstromkreises, d.h. beispielsweise abhängig davon, ob es sich um einen Gleichstrom- oder einen Wechselstrom-Gleisstromkreis handelt, kann die Auswerte-Einrichtung dabei in unterschiedlicher Art und Weise ausgebildet sein. So sind beispielsweise als Phasencode-Gleisstromkreise bekannte Ausführungsformen bekannt, bei denen die Auswerte-Einrichtung mittels eines Motorrelais realisiert ist. Alternativ hierzu kann die Auswerte-Einrichtung beispielsweise auch mittels elektronischer Komponenten, etwa in Form eines Steuerrechners, realisiert werden. Dabei kann eine entsprechende Auswerte-Einrichtung in Abhängigkeit von der jeweiligen Realisierung in der Außenanlage, d.h. im Bereich des Gleises, oder auch in der Innenanlage, d.h. beispielsweise in einem Stellwerk, angeordnet sein. Die EP 0 958 986 A2 offenbart eine Einrichtung zur Überwachung von Gleisfrei-Meldeanlagen bei der ein Driften der Spannung im Ruhezustand überwacht wird.

Der vorliegenden Erfindung liegt die Aufgabe zugrunde, eine Auswerte-Einrichtung der eingangs genannten Art anzugeben, die eine Detektion des Belegt- oder Freizustands eines Gleisabschnitts mit besonders hoher Zuverlässigkeit ermöglicht. Diese Aufgabe wird erfindungsgemäß gelöst durch eine Auswerte-Einrichtung für eine Vorrichtung zur Detektion des Belegt- oder Freizustandes eines Gleisabschnitts anhand eines über die Fahrschienen des Gleisabschnitts empfangenen Empfangs-Signals, wobei die Auswerte-Einrichtung ausgebildet ist, für den Fall, dass ein Schienenfahrzeug mit seiner ersten Achse in den jeweiligen Gleisabschnitt hinein- oder mit seiner letzten Achse aus dem jeweiligen Gleisabschnitt hinausfährt, zumindest eine Kenngröße für eine Änderungsgeschwindigkeit der Amplitude des Empfangs-Signals zu bestimmen und anhand der zumindest einen Kenngröße für die Änderungsgeschwindigkeit der Amplitude des Empfangs-Signals eine Zustandsbewertung einer elektrischen Trennung des Gleisabschnitts von einem benachbarten Gleisabschnitt vorzunehmen.

Die erfindungsgemäße Auswerte-Einrichtung ist somit zum Bestimmen zumindest einer Kenngröße für eine Änderungsgeschwindigkeit der Amplitude des Empfangs-Signals ausgebildet. Dabei erfolgt die Bestimmung der zumindest einen Kenngröße für die Änderungsgeschwindigkeit der Amplitude des Empfangs-Signals für den Fall, dass ein Schienenfahrzeug mit seiner ersten Achse in den jeweiligen Gleisabschnitt hinein oder mit seiner letzten Achse aus dem jeweiligen Gleisabschnitt hinausfährt. In Abhängigkeit von der konkreten Ausführung des jeweiligen Gleisstromkreises ist in diesen Situationen eine unterschiedliche Änderungsgeschwindigkeit der Amplitude des Empfangs-Signals zu erwarten. So zeichnen sich beispielsweise solche Gleisstromkreise, bei denen der jeweilige Gleisabschnitt mittels Isolierstößen von benachbarten Gleisabschnitten elektrisch isoliert ist, dadurch aus, dass in den zuvor genannten Situationen im Normalfall eine abrupte Änderung der Amplitude des Empfangs-Signals erfolgt. Dies bedeutet, dass die Amplitude des Empfangs-Signals in diesem Fall eine sehr hohe Änderungsgeschwindigkeit aufweist. Die Änderungsgeschwindigkeit selbst ist somit ein Maß dafür, wie schnell sich die Amplitude des Empfangs-Signals bei einem Wechsel zwischen dem Belegt- und dem Freizustand oder dem Frei- und dem Belegtzustand von einem Ausgangswert zu dem neuen Wert ändert.

Die Änderungsgeschwindigkeit der Amplitude des Empfangs-Signals kann im Rahmen der vorliegenden Erfindung mittels verschiedener Kenngrößen erfasst beziehungsweise zum Ausdruck gebracht werden. Dies schließt bei einer im Wesentlichen vorgegebenen beziehungsweise konstanten Amplitudenänderung insbesondere solche Kenngrößen ein, welche die Änderungsgeschwindigkeit der Amplitude mittels zeitlicher Größen beschreiben. So ist es im Falle eines nach dem Ruhestromprinzip betriebenen Gleisstromkreises beispielsweise denkbar, dass im Falle des Einfahrens eines Schienenfahrzeugs in den betreffenden Gleisabschnitt diejenige Zeit als Kenngröße für die Änderungsgeschwindigkeit der Amplitude verwendet wird, die es dauert, bis die Amplitude des Empfangs-Signals von ihrem den Freizustand anzeigenden Maximalwert auf ihren den Belegtzustand anzeigenden Minimalwert abgefallen ist. Selbstverständlich ist es alternativ hierzu auch denkbar, dass andere Zeiten beziehungsweise Zeitintervalle als Kenngröße für die Änderungsgeschwindigkeit der Amplitude verwendet werden. So kann beispielsweise auch diejenige Zeit als Kenngröße für die Änderungsgeschwindigkeit der Amplitude des Empfangs-Signals verwendet werden, die es dauert, bis die Amplitude des Empfangs-Signals von 90% der Differenz zwischen dem Maximal- und dem Minimalwert der Amplitude auf 10% dieser Differenz abgefallen ist. Die zumindest eine Kenngröße für die Änderungsgeschwindigkeit der Amplitude kann des Weiteren auch mittels vergleichsweise aufwändigeren mathematischen Verfahren ermittelt werden. Dies schließt beispielsweise die Möglichkeit einer Bestimmung der zeitlichen Ableitung der Amplitude des Empfangs-Signals oder auch des Durchführens einer FourierTransformation ein.

Die erfindungsgemäße Auswerte-Einrichtung ist weiterhin ausgebildet, anhand der zumindest einen Kenngröße für die Änderungsgeschwindigkeit der Amplitude des Empfangs-Signals eine Zustandsbewertung einer elektrischen Trennung des Gleisabschnitts von einem benachbarten Gleisabschnitt vorzunehmen. Üblicherweise sind bei Gleisstromkreisen benachbarte Gleisabschnitte in Abhängigkeit von den jeweiligen Anforderungen mehr oder weniger ausgeprägt voneinander elektrisch getrennt. So sind beispielsweise Vorrichtungen bekannt, bei denen die Gleise mittels mechanischer oder auch elektrischer Trennstöße in Gleisabschnitte beziehungsweise Gleisfreimeldeabschnitte unterteilt werden.

Die erfindungsgemäße Auswerte-Einrichtung ist vorteilhaft, da es anhand der zumindest einen Kenngröße für die Änderungsgeschwindigkeit der Amplitude des Empfangs-Signals möglich ist, Störungen hinsichtlich der elektrischen Trennung benachbarter Gleisabschnitte zu erkennen und diese beispielsweise durch entsprechende Wartungsmaßnahmen zu beheben. Hierdurch ergibt sich im Ergebnis eine Erhöhung der Zuverlässigkeit der Detektion des Belegt- oder Freizustands des jeweiligen Gleisabschnitts, wodurch letztlich Sicherheit und Zuverlässigkeit des schienengebundenen Verkehrs weiter erhöht werden.

Vorzugsweise ist die erfindungsgemäße Auswerte-Einrichtung derart weitergebildet, dass die Auswerte-Einrichtung ausgebildet ist, anhand der zumindest einen Kenngröße für die Änderungsgeschwindigkeit der Amplitude des Empfangs-Signals eine Zustandsbewertung zumindest eines zwischen dem Gleisabschnitt und einem benachbarten Gleisabschnitt angeordneten Isolierstoßes vorzunehmen. Dies ist vorteilhaft, da bei solchen Gleisstromkreisen, bei denen benachbarte Gleisabschnitte durch mechanisch trennende Isolierstöße voneinander getrennt sind, in der Regel eine besonders schlagartige Änderung der Amplitude des Empfangs-Signals bei Ein- oder Ausfahrt eines Schienenfahrzeugs aus dem betreffenden Gleisabschnitt auftritt. Die zumindest eine Kenngröße für die Änderungsgeschwindigkeit der Amplitude des Empfangs-Signals erlaubt es daher, mit hoher Genauigkeit eine Zustandsbewertung des zumindest einen zwischen dem Gleisabschnitt und dem betreffenden benachbarten Gleisabschnitt angeordneten Isolierstoßes vorzunehmen. Dies ist von erheblicher Relevanz, da mangelhafte Isolierstöße bei Gleisstromkreisen ein häufig auftretendes Problem sind und daher erhebliche Aufwände dafür anfallen, Isolierstöße von Gleisstromkreisen durch Inaugenscheinnahme und/oder elektrische Prüfhandlungen auf ihre Funktionsfähigkeit zu überprüfen. Üblicherweise erfolgen entsprechende Zustandsbewertungen jedes einzelnen Isolierstoßes in festgelegten zeitlichen Intervallen, d.h. letztlich unabhängig davon, ob eine Überprüfung beziehungsweise Wartung bezogen auf den Zustand des jeweiligen Isolierstoßes tatsächlich erforderlich ist oder nicht. Die beschriebene bevorzugte Weiterbildung der erfindungsgemäßen Auswerte-Einrichtung ermöglicht es nun, anhand der zumindest einen Kenngröße für die Änderungsgeschwindigkeit der Amplitude des Empfangs-Signals eine Zustandsbewertung der Isolierstöße vorzunehmen und damit Wartungsmaßnahmen sowohl zeit- als auch bedarfsgerecht durchzuführen.

Gemäß einer weiteren besonders bevorzugten Ausführungsform ist die erfindungsgemäße Auswerte-Einrichtung zum Ausgeben einer den Zustand der elektrischen Trennung des Gleisabschnitts von dem benachbarten Gleisabschnitt beziehungsweise den Zustand des zumindest einen Isolierstoßes angegebenen Zustandsmeldung ausgebildet. Dies ist vorteilhaft, da hiermit eine zeitnahe und auf den jeweiligen Gleisabschnitt beziehungsweise den jeweiligen zumindest einen Isolierstoß bezogene Information beispielsweise an das Betriebspersonal eines Stellwerks, einer Leitzentrale oder eines Wartungszentrums ausgegeben werden kann. In Abhängigkeit von den jeweiligen Anforderungen kann das Ausgeben der Zustandsmeldung hierbei beispielsweise in regelmäßigen zeitlichen Abständen und/oder für den Fall erfolgen, dass aufgrund eines mangelhaften Zustands eine Wartung empfehlenswert oder zwingend erforderlich ist.

Vorzugsweise kann die erfindungsgemäße Auswerte-Einrichtung auch derart ausgestaltet sein, dass die Auswerte-Einrichtung ausgebildet ist, den Belegt- oder Freizustand des Gleisabschnitts unter Berücksichtigung der Amplitude des Empfangs-Signals, der Frequenz des Empfangs-Signals sowie der Phasenlage des Empfangs-Signals zu einer Vergleichsspannung zu detektieren. Dies ist vorteilhaft, da so genannte Phasencode-Gleisstromkreise weitverbreitet sind, bei denen die genannten Größen dafür verwendet werden, den Belegt- oder Freizustand des jeweiligen Gleisabschnitts zu detektieren. Dabei erfolgt ein Schutz entsprechender Phasencode-Gleisstromkreise gegen störende Fremdstrombeeinflussungen häufig dadurch, dass die entsprechende Auswerte-Einrichtung als Motorrelais ausgeführt ist. Aus der veröffentlichten internationalen Patentanmeldung WO 2011/061117 A1 ist es darüber hinaus bekannt, den Belegt- oder Freizustand eines Gleisabschnitts unter Berücksichtigung der genannten Größen mittels einer elektronischen Realisierung der Funktion eines Motorrelais vorzunehmen.

Unabhängig von der jeweiligen Art der Auswerte-Einrichtung ist es insbesondere bei Phasencode-Gleisstromkreisen vorteilhaft, zumindest eine Kenngröße für die Änderungsgeschwindigkeit der Amplitude des Empfangs-Signals bei der Auswertung durch die jeweilige Auswerte-Einrichtung zu berücksichtigen. Ein Grund hierfür ist, dass beispielsweise im Unterschied zu Tonfrequenz-Gleisstromkreisen das in dem jeweiligen Gleisstromkreis eingespeiste Sende-Signal bei Phasencode-Gleisstromkreisen üblicherweise weder für benachbarte Gleisabschnitte unterschiedliche Frequenzen aufweist noch mit unterschiedlichen Modulationen codiert ist. Dies hat zur Folge, dass bei Phasencode-Gleisstromkreisen funktionsuntüchtige Isolierstöße, die zu einer leitenden Überbrückung zwischen benachbarten Gleisabschnitten führen, in der Regel außerhalb von Wartungsvorgängen lediglich durch unzeitige Belegtmeldungen eines angrenzenden Gleisstromkreises aufgedeckt werden können. Eine rechtzeitige Entdeckung mangelhafter Isolierstöße ist hierdurch jedoch nicht gewährleistet, so dass in der Praxis erhebliche Aufwände für eine optische und elektrische Prüfung der Isolierstöße von Phasencode-Gleisstromkreisen anfallen. Durch die bevorzugte Ausführungsform der erfindungsgemäßen Auswerte-Einrichtung wird es nun ermöglicht, anhand der zumindest einen Kenngröße für die Änderungsgeschwindigkeit der Amplitude des Empfangs-Signals eine Zustandsbewertung der Isolierstöße vorzunehmen, ohne dass hierfür Personal im Gleisbereich erforderlich ist. Durch eine entsprechende Ferndiagnose ergeben sich somit erhebliche Vorteile, durch die letztlich die Zuverlässigkeit entsprechender Gleisstromkreise aufgrund einer bedarfsgerechten Wartung bei gleichzeitiger Reduzierung der Betriebskosten erhöht wird.

Gemäß einer weiteren besonders bevorzugten Ausführungsform der erfindungsgemäßen Auswerte-Einrichtung ist diese zum Bestimmen der zumindest einen Kenngröße für die Änderungsgeschwindigkeit der Amplitude eines für die Fahrschienen des Gleisabschnitts empfangene Empfangs-Signals in Form einer Wechselspannung ausgebildet. Zwar ist es grundsätzlich möglich, dass die erfindungsgemäße Auswerte-Einrichtung für Gleichstrom-Gleisstromkreise verwendet wird. Wechselspannungs-Gleisstromkreise weisen jedoch in der Regel eine deutlich geringere Fehleranfälligkeit als Gleichstrom-Gleisstromkreise auf und sind daher für einen breiteren Anwendungsbereich einsetzbar.

Im Falle eines Wechselspannungs-Gleisstromkreises kann die Wechselspannung grundsätzlich beliebige Frequenzen aufweisen. So können diese im Falle von Tonfrequenz-Gleisstromkreisen beispielsweise im Bereich zwischen 5 kHz und 20 kHz liegen.

Vorzugsweise kann die erfindungsgemäße Auswerte-Einrichtung auch derart weitergebildet sein, dass die Auswerte-Einrichtung zum Bestimmen der zumindest einen Kenngröße für die Änderungsgeschwindigkeit der Amplitude eines über die Fahrschienen des Gleisabschnitts empfangenen Empfangs-Signals in Form einer eine Frequenz kleiner 500 Hz aufweisenden Wechselspannung ausgebildet ist. Dies ist vorteilhaft, da in der Praxis insbesondere für niederfrequente Gleisstromkreise eine ausgeprägte elektrische Trennung beziehungsweise Isolierung benachbarter Gleisabschnitte voneinander erforderlich ist. So sind niederfrequente Gleisstromkreise häufig als Phasencode-Gleisstromkreise ausgebildet, für welche entsprechend den diesbezüglichen vorstehenden Ausführungen eine zuverlässige und effiziente Überwachung der Funktionstüchtigkeit der verwendeten Isolierstöße von besonderer Bedeutung ist.

Die Erfindung umfasst des Weiteren eine Vorrichtung zur Detektion des Belegt- oder Freizustands eines Gleisabschnitts, mit einer erfindungsgemäßen Auswerte-Einrichtung beziehungsweise einer Auswerte-Einrichtung gemäß einer der zuvor genannten bevorzugten Weiterbildungen der erfindungsgemäßen Auswerte-Einrichtung sowie mit einer Sende-Einrichtung zum Einspeisen eines Sende-Signals in die Fahrschienen des Gleisabschnitts und einer Empfangs-Einrichtung zum Empfangen des durch die Übertragung des Sende-Signals über die Fahrschienen des Gleisabschnitts bewirkten Empfangs-Signals.

Die Erfindung betrifft des Weiteren ein Verfahren zum Betreiben einer Vorrichtung zur Detektion des Belegt- oder Freizustandes eines Gleisabschnitts, wobei ein Sende-Signal in die Fahrschienen des Gleisabschnitts eingespeist und ein durch eine Übertragung des Sende-Signals über die Fahrschienen des Gleisabschnitts bewirktes Empfangs-Signal empfangen wird.

Hinsichtlich des Verfahrens liegt der vorliegenden Erfindung die Aufgabe zugrunde, ein Verfahren der zuvor genannten Art anzugeben, das eine Detektion des Belegt- oder Freizustands eines Gleisabschnitts mit besonders hoher Zuverlässigkeit ermöglicht.

Diese Aufgabe wird erfindungsgemäß gelöst durch ein Verfahren zum Betreiben einer Vorrichtung zur Detektion des Belegt- oder Freizustandes eines Gleisabschnitts, wobei ein Sende-Signal in die Fahrschienen des Gleisabschnitts eingespeist und ein durch eine Übertragung des Sende-Signals über die Fahrschienen des Gleisabschnitts bewirktes Empfangs-Signal empfangen wird, wobei für den Fall, dass ein Schienenfahrzeug mit seiner ersten Achse in den jeweiligen Gleisabschnitt hinein- oder mit seiner letzten Achse aus dem jeweiligen Gleisabschnitt hinausfährt, zumindest eine Kenngröße für eine Änderungsgeschwindigkeit der Amplitude des Empfangs-Signals bestimmt wird und anhand der zumindest einen Kenngröße für die Änderungsgeschwindigkeit der Amplitude des Empfangs-Signals eine Zustandsbewertung einer elektrischen Trennung des Gleisabschnitts von einem benachbarten Gleisabschnitt vorgenommen wird.

Die Vorteile des erfindungsgemäßen Verfahrens entsprechen denjenigen der erfindungsgemäßen Auswerte-Einrichtung, so dass diesbezüglich auf die entsprechenden vorstehenden Ausführungen verwiesen wird. Gleiches gilt hinsichtlich der im Folgenden genannten bevorzugten Weiterbildungen des erfindungsgemäßen Verfahrens in Bezug auf die entsprechenden bevorzugten Weiterbildungen der erfindungsgemäßen Auswerte-Einrichtung, so dass auch diesbezüglich auf die entsprechenden vorstehenden Erläuterungen verwiesen wird.

Gemäß einer weiteren besonders bevorzugten Ausführungsform des erfindungsgemäßen Verfahrens wird anhand der zumindest einen Kenngröße für die Änderungsgeschwindigkeit der Amplitude des Empfangs-Signals eine Zustandsbewertung zumindest eines zwischen dem Gleisabschnitt und einem benachbarten Gleisabschnitt angeordneten Isolierstoßes vorgenommen.

Vorzugsweise kann das erfindungsgemäße Verfahren auch derart ablaufen, dass eine den Zustand der elektrischen Trennung des Gleisabschnitts von dem benachbarten Gleisabschnitt beziehungsweise den Zustand des zumindest einen Isolierstoßes angebende Zustandsmeldung ausgegeben wird.

Vorzugsweise kann das erfindungsgemäße Verfahren auch derart weitergebildet sein, dass der Belegt- oder Freizustand des Gleisabschnitts unter Berücksichtigung der Amplitude des Empfangs-Signals, der Frequenz des Empfangs-Signals sowie der Phasenlage des Empfangs-Signals zu einer Vergleichsspannung detektiert wird.

Das erfindungsgemäße Verfahren kann vorzugsweise auch derart ablaufen, dass ein Sende-Signal in Form einer Wechselspannung in die Fahrschienen des Gleisabschnitts eingespeist wird.

Gemäß einer weiteren besonders bevorzugten Ausführungsform des erfindungsgemäßen Verfahrens wird ein Sende-Signal mit einer Frequenz kleiner 500 Hz in die Fahrschienen des Gleisabschnitts eingespeist.

Im Folgenden wird die Erfindung anhand von Ausführungsbeispielen näher erläutert. Hierzu zeigt
- Figur 1: zur Erläuterung eines Ausführungsbeispiels der erfindungsgemäßen Auswerte-Einrichtung in einer schematischen Skizze einen Gleisstromkreis mit einer Vorrichtung zur Detektion des Belegt- oder Freizustands eines Gleisabschnitts,
- Figur 2: zur Erläuterung eines Ausführungsbeispiels des erfindungsgemäßen Verfahrens ein erstes schematisches Diagramm,
- Figur 3: zur weiteren Erläuterung des Ausführungsbeispiels des erfindungsgemäßen Verfahrens ein zweites schematisches Diagramm und
- Figur 4: zur fortgeführten Erläuterung des Ausführungsbeispiels des erfindungsgemäßen Verfahrens ein viertes schematisches Diagramm.

Aus Gründen der Übersichtlichkeit werden in den Figuren gleiche Elemente mit denselben Bezugszeichen gekennzeichnet.

Figur 1 zeigt zur Erläuterung eines Ausführungsbeispiels der erfindungsgemäßen Auswerte-Einrichtung in einer schematischen Skizze einen Gleisstromkreis mit einer Vorrichtung zur Detektion des Belegt- oder Freizustands eines Gleisabschnitts. Dargestellt ist ein Gleisabschnitt G, dessen Fahrschienen F mittels Isolierstößen I1, I2, I3, I4 von benachbarten Gleisabschnitten elektrisch isoliert sind. Zur Detektion des Belegt- oder Freizustands des Gleisabschnitts G ist darüber hinaus eine Vorrichtung schematisch angedeutet, die eine Sende-Einrichtung S, eine Empfangs-Einrichtung E sowie eine Auswerte-Einrichtung A umfasst. Die Sende-Einrichtung S ist dazu ausgebildet, ein Sende-Signal in die Fahrschienen F des Gleisabschnitts G einzuspeisen, welches über die Fahrschienen F übertragen wird und ein Empfangs-Signal bewirkt, das durch die Empfangs-Einrichtung E empfangen wird. Mit einer Auswertung des Empfangs-Signals durch die Auswerte-Einrichtung A ist es möglich, den Belegt- oder Freizustand des Gleisabschnitts G zu detektierten. Entsprechend der Darstellung der Figur 1 kann die Auswerte-Einrichtung A hierbei als separate Komponente oder zusammen mit der Empfangs-Einrichtung E als gemeinsame Komponente ausgebildet sein. Unter Einbeziehung der Fahrschienen F des Gleisabschnitts G wird somit durch die in der Figur 1 dargestellte Anordnung mittels der Sende-Einrichtung S, der Empfangs-Einrichtung E, der Auswerte-Einrichtung A und der Isolierstöße I1, I2, I3, I4 ein Gleisstromkreis realisiert.

Im Rahmen des beschriebenen Ausführungsbeispiels sei angenommen, dass es sich bei dem Gleisstromkreis um einen niederfrequenten Wechselspannungs-Gleisstromkreis in Form eines Phasencode-Gleisstromkreises handelt. In diesem Fall kann die Auswerte-Einrichtung A beziehungsweise die Gesamtheit aus Auswerte-Einrichtung A und Empfangs-Einrichtung E somit beispielsweise in Form eines Motorrelais oder in Form einer aus der bereits genannten WO 2011/061117 A1 bekannten elektronischen Ausführungsform eines solchen gegeben sein.

Die Auswerte-Einrichtung A zeichnet sich dadurch aus, dass sie zum Bestimmen zumindest einer Kenngröße für eine Änderungsgeschwindigkeit der Amplitude des Empfangs-Signals ausgebildet ist. Im Folgenden soll anhand der Figuren 2 bis 4 exemplarisch beschrieben werden, wie es der Auswerte-Einrichtung A möglich ist, anhand der zumindest einen Kenngröße für die Änderungsgeschwindigkeit der Amplitude des Empfangs-Signals eine Zustandsbewertung der zwischen dem Gleisabschnitt G und den benachbarten Gleisabschnitten angeordneten Isolierstöße I1 und I2 beziehungsweise I3 und I4 vorzunehmen.

Figur 2 zeigt zur Erläuterung eines Ausführungsbeispiels des erfindungsgemäßen Verfahrens ein erstes schematisches Diagramm. Dargestellt ist die Amplitude U_{E} des von der Empfangs-Einrichtung E über die Fahrschienen F des Gleisabschnitts G empfangenen Empfangs-Signals in Form einer entsprechenden Empfangsspannung als Funktion der Zeit t. Bezogen auf eine empfangene Wechselspannung ist hier der (zeitlich gemittelte) Betrag der Amplitude dargestellt.

Hinsichtlich der in der Figur 1 schematisch dargestellten Anordnung sei in der Folge angenommen, dass ein Schienenfahrzeug beziehungsweise ein Zug von links kommend in den Gleisabschnitt G hinein fährt und bei Überquerung der Isolierstöße I1, I2 durch die erste Achse des Fahrzeugs eine leitende Verbindung zwischen den Fahrschienen F des Gleisabschnitts G bewirkt. In der Darstellung der Figur 2 hat dies zur Folge, dass zu einem Zeitpunkt t₁ die Amplitude U_{E} der Empfangspannung schlagartig von einem oberen Amplitudenwert U₁, der dem Freizustand des Gleisabschnitts G entspricht, auf einen unteren Amplitudenwert U₂, der dem Belegtzustand des Gleisabschnitts G entspricht, abfällt. Entsprechend der Darstellung der Figur 2 ist die Änderungsgeschwindigkeit der Amplitude U_{E} des Empfangs-Signals hierbei so groß, dass der Zeitpunkt t₁ des Beginns des Absinkens der Amplitude U_{E} ausgehend von dem oberen Amplitudenwert U₁ und der Zeitpunkt t₂, zu dem die Amplitude U_{E} der Empfangsspannung auf den unteren Amplitudenwert U₂ abgesunken ist, im Wesentlichen identisch sind. Diese hohe Änderungsgeschwindigkeit der Amplitude U_{E} des Empfangs-Signals beim Einfahren des Fahrzeugs in den Gleisabschnitt G zeigt an, dass die Isolierstöße I1 und I2 voll funktionstüchtig sind und eine vollständige Isolierung des Gleisabschnitts G von dem sich links anschließenden Gleisabschnitt bewirken. Somit ist es anhand zumindest einer Kenngröße für die Änderungsgeschwindigkeit der Amplitude U_{E} des Empfangs-Signals möglich, eine Aussage über den Zustand der zwischen dem Gleisabschnitt G und dem benachbarten Gleisabschnitt angeordneten Isolierstöße I1 und I2 zu machen. Dabei kann beispielsweise die zeitliche Differenz zwischen t₁ und t₂ als Kenngröße für die Änderungsgeschwindigkeit der Amplitude U_{E} des Empfangs-Signals verwendet werden. Um dies zu verdeutlichen, sind in der Figur 2 gestrichelt Zeitintervalle T₁ und T₂ angedeutet. Sofern die zeitliche Differenz zwischen den Zeitpunkten t₁ und t₂ das Zeitintervall T₁ nicht übersteigt, wie dies in der Figur 2 der Fall ist, kann der Zustand der Isolierstöße I1 und I2 im Hinblick auf ihre Funktionsfähigkeit als gut bezeichnet werden, so dass eine Wartung oder Reparatur der Isolierstöße I1 und I2 nicht erforderlich ist.

In analoger Weise kann beim Ausfahren des Schienenfahrzeugs aus dem Gleisabschnitt G in den in der Figur 1 rechts angrenzenden Gleisabschnitt anhand der zumindest einen Kenngröße für die Änderungsgeschwindigkeit der Amplitude U_{E} des sich dann einstellenden Empfangs-Signals eine Zustandsbewertung der Isolierstöße I3 und I4 erfolgen.

Die Bedeutung beziehungsweise Verwendung der Zeitintervalle T₁ und T₂ soll im Folgenden im Zusammenhang mit Figur 3 näher erläutert werden.

Figur 3 zeigt zur weiteren Erläuterung des Ausführungsbeispiels des erfindungsgemäßen Verfahrens ein zweites schematisches Diagramm. Auch in diesem Fall sei angenommen, dass sich bezogen auf die Darstellung der Figur 1 ein Schienenfahrzeug von links über die Isolierstöße I1 und I2 in den Gleisabschnitt G hinein bewegt. Im Unterschied zu Figur 2 ist hierbei jedoch zu erkennen, dass die Änderungsgeschwindigkeit der Amplitude U_{E} des Empfangs-Signals deutlich geringer ist. Insbesondere übersteigt die Differenz zwischen den Zeitpunkten t₂ und t₁ in diesem Fall das Zeitintervall T₁. Anhand dieses Kriteriums beziehungsweise dieser Kenngröße für die Änderungsgeschwindigkeit der Amplitude U_{E} des Empfangs-Signals ist es der in Figur 1 gezeigten Auswerte-Einrichtung A nun möglich, zu erkennen, dass die Isolierstöße I1, I2 nicht voll funktionstüchtig sind und daher eine Wartung durchgeführt werden sollte. Vorteilhafterweise sendet die Auswerte-Einrichtung A somit eine entsprechende Zustandsmeldung an eine zentrale Überwachungseinrichtung, die beispielsweise als Bestandteil eines Stellwerks, einer Leitzentrale oder einer Wartungszentrale ausgeführt sein kann. Da die Differenz der Zeiten beziehungsweise Zeitpunkte t₂ und t₁ zwar größer als das Zeitintervall T₁, jedoch noch kleiner als das Zeitintervall T₂ ist, wird die Zustandsmeldung hierbei eine mittlere Priorität aufweisen, d.h. keinen vollständigen Defekt der Isolierstöße I1, I2 beziehungsweise keinen vollständigen Funktionsausfall des betreffenden Gleisstromkreises melden.

Figur 4 zeigt zur fortgeführten Erläuterung des Ausführungsbeispiels des erfindungsgemäßen Verfahrens ein viertes schematisches Diagramm. Auch hierbei sei entsprechend den Figuren 2 und 3 wiederum angenommen, dass sich ein Schienenfahrzeug von links über die Isolierstöße I1 und I2 in den Gleisabschnitt G der Figur 1 hinein bewegt. Im Vergleich zu den Figuren 2 und 3 weist die Amplitude U_{E} des Empfangs-Signals nun bei Einfahrt des Fahrzeugs in den Gleisabschnitt G eine nochmals erheblich reduzierte Änderungsgeschwindigkeit auf. Insbesondere übersteigt die Differenz zwischen den Zeitpunkten t₂ und t₁ nun auch das Zeitintervall T₂ deutlich. Anhand der durch die Differenz der Zeitpunkte t₂ und t₁ gebildeten Kenngröße für die Änderungsgeschwindigkeit der Amplitude U_{E} des Empfangs-Signals ist daher erkennbar, dass eine erhebliche Beeinträchtigung der Funktionsfähigkeit des Gleisstromkreises aufgrund mangelhafter Isolation zu dem auf der anderen Seite der Isolierstöße I1, I2 angrenzenden Gleisabschnitt vorliegt. In dieser Situation wird somit seitens der Auswerte-Einrichtung A eine Zustandsmeldung hoher Priorität, d.h. beispielsweise eine Alarmmeldung, übermittelt werden, welche darauf hinweist, dass die Isolierstöße I1 und I2 nicht beziehungsweise nicht vollumfänglich funktionstüchtig sind. Seitens der die Zustandsmeldung empfangenden Stelle können hieraufhin die erforderlichen Maßnahmen, etwa in Form einer dringenden Wartung beziehungsweise Reparatur der Isolierstöße I1, I2 und/oder einer Sperrung des Gleisabschnitts G für nachfolgende Schienenfahrzeuge, ergriffen werden.

Entsprechend den vorstehenden Ausführungen im Zusammenhang mit dem erfindungsgemäßen Verfahren sowie der erfindungsgemäßen Auswerte-Einrichtung beziehungsweise den bevorzugten Ausführungsformen derselben weisen diese insbesondere den Vorteil auf, dass eine zuverlässige Zustandsbewertung der elektrischen Trennung von Gleisabschnitten von benachbarten Gleisabschnitten erfolgen kann. Vorteilhafterweise ist es hierbei möglich, den Zustand von Isolierstößen zu bewerten, ohne dass hierfür im Gleisbereich durch Betriebspersonal eine optische und/oder elektrische Überprüfung erforderlich ist.

## Patentansprüche

1. Auswerte-Einrichtung (A) für eine Vorrichtung zur Detektion des Belegt- oder Freizustandes eines Gleisabschnitts (G) anhand eines über die Fahrschienen (F) des Gleisabschnitts (G) empfangenen Empfangs-Signals,
**dadurch gekennzeichnet, dass** die Auswerte-Einrichtung (A) ausgebildet ist,
- für den Fall, dass ein Schienenfahrzeug mit seiner ersten Achse in den jeweiligen Gleisabschnitt hinein- oder mit seiner letzten Achse aus dem jeweiligen Gleisabschnitt hinausfährt, zumindest eine Kenngröße für eine Änderungsgeschwindigkeit der Amplitude (U_{E}) des Empfangs-Signals zu bestimmen und
- anhand der zumindest einen Kenngröße für die Änderungsgeschwindigkeit der Amplitude (U_{E}) des Empfangs-Signals eine Zustandsbewertung einer elektrischen Trennung des Gleisabschnitts (G) von einem benachbarten Gleisabschnitt vorzunehmen.

2. Auswerte-Einrichtung nach Anspruch 1,
**dadurch gekennzeichnet, dass** die Auswerte-Einrichtung (A) ausgebildet ist, anhand der zumindest einen Kenngröße für die Änderungsgeschwindigkeit der Amplitude (U_{E}) des Empfangs-Signals eine Zustandsbewertung zumindest eines zwischen dem Gleisabschnitt (G) und einem benachbarten Gleisabschnitt angeordneten Isolierstoßes (I1, I2; I3, I4) vorzunehmen.

3. Auswerte-Einrichtung nach Anspruch 1 oder 2,
**dadurch gekennzeichnet, dass** die Auswerte-Einrichtung (A) zum Ausgeben einer den Zustand der elektrischen Trennung des Gleisabschnitts (G) von dem benachbarten Gleisabschnitt beziehungsweise den Zustand des zumindest einen Isolierstoßes (I1, I2; I3, I4) angebenden Zustandsmeldung ausgebildet ist.

4. Auswerte-Einrichtung nach einem der vorangehenden Ansprüche,
**dadurch gekennzeichnet, dass** die Auswerte-Einrichtung (A) ausgebildet ist, den Belegt- oder Freizustand des Gleisabschnitts (G) unter Berücksichtigung der Amplitude (U_{E}) des Empfangs-Signals, der Frequenz des Empfangs-Signals sowie der Phasenlage des Empfangs-Signals zu einer Vergleichsspannung zu detektieren.

5. Auswerte-Einrichtung nach einem der vorangehenden Ansprüche,
**dadurch gekennzeichnet, dass** die Auswerte-Einrichtung (A) zum Bestimmen der zumindest einen Kenngröße für die Änderungsgeschwindigkeit der Amplitude (U_{E}) eines über die Fahrschienen (F) des Gleisabschnitts (G) empfangenen Empfangs-Signals in Form einer Wechselspannung ausgebildet ist.

6. Auswerte-Einrichtung nach Anspruch 5,
**dadurch gekennzeichnet, dass** die Auswerte-Einrichtung (A) zum Bestimmen der zumindest einen Kenngröße für die Änderungsgeschwindigkeit der Amplitude (U_{E}) eines über die Fahrschienen (F) des Gleisabschnitts (G) empfangenen Empfangs-Signals in Form einer eine Frequenz kleiner 500 Hz aufweisenden Wechselspannung ausgebildet ist.

7. Vorrichtung zur Detektion des Belegt- oder Freizustandes eines Gleisabschnitts (G), mit
- einer Auswerte-Einrichtung (A) nach einem der Ansprüche 1 bis 6,
- einer Sende-Einrichtung (S) zum Einspeisen eines Sende-Signals in die Fahrschienen (F) des Gleisabschnitts (G) sowie
- einer Empfangs-Einrichtung (E) zum Empfangen des durch eine Übertragung des Sende-Signals über die Fahrschienen (F) des Gleisabschnitts (G) bewirkten Empfangs-Signals.

8. Verfahren zum Betreiben einer Vorrichtung zur Detektion des Belegt- oder Freizustandes eines Gleisabschnitts (G), wobei
- ein Sende-Signal in die Fahrschienen (F) des Gleisabschnitts (G) eingespeist und
- ein durch eine Übertragung des Sende-Signals über die Fahrschienen (F) des Gleisabschnitts (G) bewirktes Empfangs-Signal empfangen wird,
**dadurch gekennzeichnet, dass**
- für den Fall, dass ein Schienenfahrzeug mit seiner ersten Achse in den jeweiligen Gleisabschnitt hinein- oder mit seiner letzten Achse aus dem jeweiligen Gleisabschnitt hinausfährt, zumindest eine Kenngröße für eine Änderungsgeschwindigkeit der Amplitude (U_{E}) des Empfangs-Signals bestimmt wird und
- anhand der zumindest einen Kenngröße für die Änderungsgeschwindigkeit der Amplitude (U_{E}) des Empfangs-Signals eine Zustandsbewertung einer elektrischen Trennung des Gleisabschnitts (G) von einem benachbarten Gleisabschnitt vorgenommen wird.

9. Verfahren nach Anspruch 8,
**dadurch gekennzeichnet, dass** anhand der zumindest einen Kenngröße für die Änderungsgeschwindigkeit der Amplitude (U_{E}) des Empfangs-Signals eine Zustandsbewertung zumindest eines zwischen dem Gleisabschnitt (G) und einem benachbarten Gleisabschnitt angeordneten Isolierstoßes (I1, I2; I3, I4) vorgenommen wird.

10. Verfahren nach Anspruch 8 oder 9,
**dadurch gekennzeichnet, dass** eine den Zustand der elektrischen Trennung des Gleisabschnitts (G) von dem benachbarten Gleisabschnitt beziehungsweise den Zustand des zumindest einen Isolierstoßes (I1, I2; I3, I4) angebende Zustandsmeldung ausgegeben wird.

11. Verfahren nach einem der Ansprüche 8 bis 10,
**dadurch gekennzeichnet, dass** der Belegt- oder Freizustand des Gleisabschnitts unter Berücksichtigung der Amplitude (U_{E}) des Empfangs-Signals, der Frequenz des Empfangs-Signals sowie der Phasenlage des Empfangs-Signals zu einer Vergleichsspannung detektiert wird.

12. Verfahren nach einem der Ansprüche 8 bis 11,
**dadurch gekennzeichnet, dass** ein Sende-Signal in Form einer Wechselspannung in die Fahrschienen (F) des Gleisabschnitts (G) eingespeist wird.

13. Verfahren nach Anspruch 12,
**dadurch gekennzeichnet, dass** ein Sende-Signal in Form einer Wechselspannung mit einer Frequenz kleiner 500 Hz in die Fahrschienen (F) des Gleisabschnitts (G) eingespeist wird.

## Claims

1. Evaluation device (A) for an apparatus for detecting the occupied or free state of a track section (G) on the basis of a receive signal received by way of the rails (F) of the track section (G),
**characterised in that**
the evaluation device (A) is embodied,
- in the case that a rail vehicle moves into or out of the respective track section with its first axle and its last axle respectively, to determine at least one parameter for a rate of change of the amplitude (*U_{E}*) of the receive signal and
- to perform a state evaluation of an electrical separation of the track section (G) from an adjacent track section on the basis of the at least one parameter for the rate of change of the amplitude (*U_{E}*) of the receive signal.

2. Evaluation device according to claim 1,
**characterised in that**
the evaluation device (A) is embodied to perform a state evaluation of at least one insulated rail joint (II, 12; 13, 14) arranged between the track section (G) and an adjacent track section on the basis of the at least one parameter for the rate of change of the amplitude (*U_{E}*) of the receive signal.

3. Evaluation device according to claim 1 or 2,
**characterised in that**
the evaluation device (A) is embodied to output a state report specifying the state of the electrical separation of the track section (G) from the adjacent track section or the state of the at least one insulating rail joint (II, 12; 13, 14).

4. Evaluation device according to one of the preceding claims,
**characterised in that**
the evaluation device (A) is embodied to detect the occupied or free state of the track section (G) by taking into account the amplitude (*U_{E}*) of the receive signal, the frequency of the receive signal and the phase position of the receive signal relative to a comparison voltage.

5. Evaluation device according to one of the preceding claims,
**characterised in that**
the evaluation device (A) is embodied to determine the at least one parameter for the rate of change of the amplitude (*U_{E}*) of a receive signal, received by way of the rails (F) of the track section (G), in the form of an alternating voltage.

6. Evaluation device according to claim 5,
**characterised in that**
the evaluation device (A) is embodied to determine the at least one parameter for the rate of change of the amplitude (*U_{E}*) of a receive signal, received via the rails (F) of the track section (G), in the form of an alternating voltage having a frequency of lower than 500 Hz.

7. Apparatus for detecting the occupied or free state of a track section (G), with
- an evaluation device (A) according to one of claims 1 to 6,
- a transmit device (S) for feeding a transmit signal into the rails (F) of the track section (G) and
- a receive device (E) for receiving the receive signal effected by a transmission of the transmit signal by way of the rails (F) of the track section (G).

8. Method for operating an apparatus for detecting the occupied or free state of a track section (G), wherein
- a transmit signal is fed into the rails (F) of the track section (G) and
- a receive signal effected by a transmission of the transmit signal by way of the rails (F) of the track section (G) is received,
**characterised in that**
- in the case that a rail vehicle moves into or out of the respective track section with its first axle and with its last axle respectively, at least one parameter is determined for a rate of change of the amplitude (*U_{E}*) of the receive signal and
- on the basis of the at least one parameter for the rate of change of the amplitude (*U_{E}*) of the receive signal, a state evaluation of an electrical separation of the track section (G) from an adjacent track section is performed.

9. Method according to claim 8,
**characterised in that**
a state evaluation of at least one insulating rail joint (I1, I2; I3, I4) arranged between the track section (G) and an adjacent track section is performed on the basis of the at least one parameter for the rate of change of the amplitude (*U_{E}*) of the receive signal.

10. Method according to claim 8 or 9,
**characterised in that**
a state report specifying the state of the electrical separation of the track section (G) from the adjacent track section or the state of the at least one insulating rail joint (I1, I2; I3, I4) is output.

11. Method according to one of claims 8 to 10,
**characterised in that**
the occupied or free state of the track section is detected by taking into account the amplitude (*U_{E}*) of the receive signal, the frequency of the receive signal and the phase position of the receive signal relative to a comparison voltage.

12. Method according to one of claims 8 to 11,
**characterised in that**
a transmit signal in the form of an alternating voltage is fed into the rails (F) of the track section (G).

13. Method according to claim 12,
**characterised in that**
a transmit signal in the form of an alternating voltage with a frequency of lower than 500 Hz is fed into the rails (F) of the track section (G).

## Revendications

1. Dispositif (A) d'exploitation pour un système de détection de l'état occupé ou libre d'une section (G) de voie à l'aide d'un signal de réception reçu par l'intermédiaire des rails (F) de roulement de la section (G) de voie,
**caractérisé en ce que** le dispositif (A) d'exploitation est constitué
- pour déterminer, dans le cas où un véhicule ferroviaire entre par son premier essieu dans la section de voie ou en sort par son dernier essieu, au moins une grandeur caractéristique d'une vitesse de variation de l'amplitude (U_{E}) du signal de réception et
- à l'aide de la au moins une grandeur caractéristique de la vitesse de variation de l'amplitude (U_{E}) du signal de réception, pour effectuer une évaluation de l'état d'une séparation électrique de la section (G) de voie d'une section de voie voisine.

2. Dispositif d'exploitation suivant la revendication 1
**caractérisé en ce que**
le dispositif (A) d'exploitation est constitué pour effectuer, à l'aide de la au moins une grandeur caractéristique de la vitesse de variation de l'amplitude (U_{E}) du signal de réception, une évaluation de l'état d'au moins un joint (I1, I2; I3, I4) de rail isolant, disposé entre la section (G) de voie et une section de voie voisine.

3. Dispositif d'exploitation suivant la revendication 1 ou 2,
**caractérisé en ce que**
le dispositif (A) d'exploitation est constitué pour envoyer un message d'état indiquant l'état de la séparation électrique de la section (G) de voie de la section de voie voisine ou l'état du au moins un joint (I1, I2; I3, I4) de rail isolant.

4. Dispositif d'exploitation suivant l'une des revendications précédentes,
**caractérisé en ce que**
le dispositif (A) d'exploitation est constitué pour détecter l'état occupé ou l'état libre de la section (G) de voie, en tenant compte de l'amplitude (U_{E}) du signal de réception, de la fréquence du signal de réception, ainsi que de la position en phase du signal de réception par rapport à une tension de comparaison.

5. Dispositif d'exploitation suivant l'une des revendications précédentes,
**caractérisé en ce que**
le dispositif (A) d'exploitation est constitué pour déterminer la au moins une grandeur caractéristique de la vitesse de variation de l'amplitude (U_{E}), d'un signal de réception reçu par l'intermédiaire des rails (F) de roulement de la section (G) de voie, sous la forme d'une tension alternative.

6. Dispositif d'exploitation suivant la revendication 5,
**caractérisé en ce que**
le dispositif (A) d'exploitation est constitué pour déterminer la au moins une grandeur caractéristique de la vitesse de variation de l'amplitude (U_{E}), d'un signal de réception reçu par l'intermédiaire des rails (F) de roulement de la section (G) de voie, sous la forme d'une tension alternative d'une fréquence inférieure à 500 Hz.

7. Système de détection de l'état occupé ou libre d'une section (G) de voie, comprenant
- un dispositif (A) d'exploitation suivant l'une des revendications 1 à 6,
- un dispositif (S) d'émission pour injecter un signal d'émission dans les rails (F) de roulement de la section (G) de voie, ainsi que
- un dispositif (E) de réception pour recevoir le signal de réception provoqué par une transmission du signal d'émission par l'intermédiaire des rails (F) de roulement de la section (G) de voie.

8. Procédé pour faire fonctionner un système de détection de l'état occupé ou libre d'une section (G) de voie, dans lequel
- on injecte un signal d'émission dans les rails (F) de roulement de la section (G) de voie et
- on reçoit un signal de réception provoqué par une transmission du signal d'émission par l'intermédiaire des rails (F) de roulement de la section (G) de voie, **caractérisé en ce que**
- on détermine, dans le cas où un véhicule ferroviaire entre par son premier essieu dans la section de voie ou en sort par son dernier essieu, au moins une grandeur caractéristique d'une vitesse de variation de l'amplitude (U_{E}) du signal de réception et
- à l'aide de la au moins une grandeur caractéristique de la vitesse de variation de l'amplitude (U_{E}) du signal de réception, on effectue une évaluation de l'état d'une séparation électrique de la section (G) de voie d'une section de voie voisine.

9. Procédé suivant la revendication 8,
**caractérisé en ce que**
à l'aide de la au moins une grandeur caractéristique de la vitesse de variation de l'amplitude (U_{E}) du signal de réception, on effectue une évaluation de l'état d'au moins un joint (I1, I2; I3, I4) de rail isolant, disposé entre la section (G) de voie et une section de voie voisine.

10. Procédé suivant la revendication 8 ou 9,
**caractérisé en ce que**
l'on émet un message d'état indiquant l'état de la séparation électrique de la section de voie de la section de voie voisine ou l'état du au moins un joint (I1, I2; I3, I4) de rail isolant.

11. Procédé suivant l'une des revendications 8 à 10,
**caractérisé en ce que**
l'on détecte l'état occupé ou libre de la section de voie en tenant compte de l'amplitude (U_{E}) du signal de réception, de la fréquence du signal de réception, ainsi que la position en phase du signal de réception par rapport à une tension de comparaison.

12. Procédé suivant l'une des revendications 8 à 11,
**caractérisé en ce que**
l'on injecte un signal d'émission sous la forme d'une tension alternative dans les rails (F) de roulement de la section (G) de voie.

13. Procédé suivant la revendication 12,
**caractérisé en ce que**
l'on injecte un signal d'émission sous la forme d'une tension alternative d'une fréquence inférieure à 500 Hz dans les rails (F) de roulement de la section (G) de voie.
